# EUROPÄISCHE PATENTSCHRIFT

(11) **EP 0 344 466 B1**
(45) Veröffentlichungstag und Bekanntmachung des Hinweises auf die Patenterteilung: **02.11.1994**
(21) Anmeldenummer: 89107715.8
(22) Anmeldetag: 28.04.1989
(51) Int. Cl.: B65D 85/10, B65D 71/00, B65D 65/02

(54) **Verpackung für eine Mehrzahl von Zigaretten-Packungen**
Package for a plurality of cigarette packets
Emballage pour une pluralité de paquets de cigarettes

(30) Priorität: 30.05.1988 DE 3818285
(43) Veröffentlichungstag der Anmeldung: 06.12.1989
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 122 524
- US-A- 2 895 601
- US-A- 3 809 227

## Beschreibung

Die Erfindung betrifft eine Verpackung mit einer Umhüllung aus Papier, Karton oder Kunststoffolie für Gebinde aus Zigaretten-Packungen, mit folgenden Merkmalen:
- Die Umhüllung besteht zur Bildung mehrerer Teilstangen aus mehreren, insbesondere zwei, zumindest lösbar miteinander verbundenen Teilumhüllungen,
- jede Teilstange bzw. jede Teilumhüllung ist wenigstens an einer Längsseite offen,
- die Teilumhüllungen nehmen je eine Anzahl von Zigaretten-Packungen - je eine Packungsreihe - auf, wobei die Bodenwände der Zigaretten-Packungen jeweils der offenen Längsseite zugekehrt sind,
- die Teilumhüllungen liegen mit Deckwandungen aneinander an.

Bei den angesprochenen Verpackungen handelt es sich vor allem um Kleingebinde aus Zigaretten-Packungen, also um sogenannte Zigaretten-Stangen. Bis zu 20 oder 25 Zigaretten-Packungen werden durch eine Umhüllung zu einer Stange zusammengefaßt. Die Umhüllung kann aus Papier, dünnem Karton oder einem Folienmaterial bestehen.

Aufgrund gesetzlicher Vorschriften ist es in einigen Ländern erforderlich, jede Zigaretten-Packung bespielsweise mit einem Steuer-Kennzeichen unmittelbar vor der Veräußerung an Endverbraucher zu versehen. Das Kennzeichen, meist eine durch Stempeln angebrachte Markierung, Ziffer, ein Staatswappen oder dergleichen, ist an einem Teil der Zigaretten-Packung, nämlich an der äußeren Umhüllung derselben, anzubringen. Diese Vorschrift bereitet Schwierigkeiten, wenn Zigaretten-Packungen als Stangen abgegeben werden.

Aus der EP-A-0 122 524 ist eine Packung der eingangs genannten Art bekannt, bei der durch entsprechende Teilumhüllungen zwei Teilstangen gebildet sind. Im Bereich einer schmalen Längsseite sind die Teilstangen nicht von der Umhüllung bedeckt. Schmale Stirnseiten der Zigaretten-Packungen liegen dabei frei.

Die US-A-2 895 601 zeigt eine einfache Zigaretten-Stange mit einer weitgehend offenen schmalen Längsseite, über die mehrere Klebestreifen querliegend aufgebracht sind.

Der Erfindung liegt nun die Aufgabe zugrunde, eine Verpackung der eingangs genannten Art so auszubilden, daß die nebeneinanderliegenden Teilstangen auf möglichst einfache Weise verschließbar sind und zugleich die erforderlichen Markierungen, Kennzeichen oder dergleichen ohne Veränderung der Verpackung, insbesondere ohne Öffnen derselben, an den einzelnen Zigaretten-Packungen angebracht werden können.

Zur Lösung dieser Aufgabe ist die erfindungsgemäße Verpackung dadurch gekennzeichnet, daß zumindest die Zigaretten-Packungen je einer Teilstange im Bereich der Bodenwände durch einen gemeinsamen klebenden Folienstreifen miteinander und mit der in diesem Bereich offenen Umhüllung verbunden sind.

Bei der Erfindung ist die Verpackung so ausgebildet, daß die die Zigaretten-Packungen aufnehmende Umhüllung teilweise offen bleibt, insbesondere im Bereich der Bodenwände der Zigaretten-Packungen. Hier sind die ggf. gesetzlich vorgeschriebenen Markierungen an den Zigaretten-Packungen anzubringen. Um gleichwohl die Verpackung als dauerhaft zusammenhängende Einheit zu gestalten, sind im Bereich der offenen Seiten der Umhüllung streifenförmige Folien angebracht, die einerseits mit den freiliegenden Flächen - Bodenwände - der Zigaretten-Packungen und anderserseits mit der Umhüllung verklebt sind. Die Markierungen werden dabei an der durch Klebung mit jeder Zigaretten-Packung verbundenen Folie angebracht. Bei Ingebrauchnahme der Verpackung wird die Folie im Bereich zwischen den einzelnen Zigaretten-Packungen durchtrennt, insbesondere durch eine entsprechend angebrachte Perforierung oder andere Material-Schwächung als vorgegebene Trennlinie. Es bleiben somit einzelne Abschnitte der mit der Markierung versehenen Folie dauerhaft an jeder Zigaretten-Packung. Eine so ausgebildete Verpackung bzw. Zigaretten-Stange kann beispielsweise in einem Großhandelsbetrieb oder bei einem Einzelhändler mit der erforderlichen Markierung versehen werden, ohne daß es besonderer Manipulationen an der Verpackung bedarf.

Die erfindungsgemäße Ausgestaltung der Verpackung hat darüber hinaus den Vorteil einer einfachen Herstellung und der Einsparung von Material für die Umhüllung. Des weiteren lassen die offenen Seiten der Umhüllung den Packungsinhalt erkennen, insbesondere bei Verwendung einer durchsichtigen Folie als Verschluß für die offenen Seiten.

Erfindungsgemäß besteht die Verpackung aus vorzugsweise zwei Teilumhüllungen, die lösbar miteinander verbunden sind, derart, daß offene Seiten, insbesondere offene Längsseiten nebeneinanderliegen. Diese sind dann alternativ durch einen gemeinsamen, entsprechend bemessenen Folienstreifen oder durch jeder Teilstange zugeordnete Einzelstreifen verschlossen. Die erforderlichen Markierungen werden an den Zigaretten-Packungen der kompletten Verpackung gemeinsam bzw. gleichzeitig angebracht. Danach kann die Verpackung in Teilstangen aufgelöst und abgegeben werden.

Weitere Einzelheiten der Erfindung betreffen die Ausgestaltung der Umhüllung sowie die Anordnung und Ausgestaltung der Folie zum Verschluß derselben. Ausführungsbeispiele der Erfindung werden nachfolgend anhand der Zeichnungen näher erläutert. Es zeigt:
- Fig. 1: eine Verpackung, nämlich eine Stange aus Zigaretten-Packungen in perspektivischer Darstellung,
- Fig. 2: eine Seitenansicht der Verpackung gemäß Fig. 1 in verkleinertem Maßstab,
- Fig. 3: die Verpackung gemäß Fig. 2 nach Anbringen von Markierungen,
- Fig. 4: die Verpackung gemäß Fig. 2 und Fig. 3 nach Aufteilung in Teilstangen,
- Fig. 5: einen Zuschnitt für die Herstellung einer Umhüllung in ausgebreiteter Stellung,
- Fig. 6: ein anderes Ausführungsbeispiel einer Verpackung in Seitenansicht in vergrößertem Maßstab,
- Fig. 7: eine Stirnansicht der Verpackung gemäß Fig. 6,
- Fig. 8: eine Grundrißdarstellung der Verpackung gemäß Fig. 6,
- Fig. 9: eine Darstellung entsprechend Fig. 7 in vereinfachter Ausführung,
- Fig. 10: die Verpackung gemäß Fig. 6 bis 9 in perspektivischer Darstellung,
- Fig. 11: die Verpackung gemäß Fig. 10 während einer Phase der Teilung in Teilstangen,
- Fig. 12: zwei Teilstangen in perspektivischer Darstellung.

Die in den Zeichnungen dargestellten Ausführungsbeispiele einer Verpackung betreffen sogenannte Stangen 20 zur Aufnahme einer Mehrzahl von Kleinpackungen, im vorliegenden Falle Zigaretten-Packungen 21. Jeweils eine Gruppe von nebeneinanderliegenden Zigaretten-Packungen 21 ist von einer Umhüllung 22 aus Papier, Karton oder Folienmaterial umgeben.

Bei den gezeigten Ausführungsbeispielen besteht jede Stange 20 aus zehn Zigaretten-Packungen 21. Diese sind in zwei Packungsreihen 23, 24 nebeneinander und übereinander angeordnet, derart, daß schmale Seitenflächen 25 benachbarter Zigaretten-Packungen 21 aneinanderliegen. Die Zigaretten-Packungen 21 sind mit ihrer Längsachse quer zur Längserstreckung der Stange 20 orientiert. Stirnwände 26 und Bodenwände 27 liegen dadurch frei, ohne Berührung mit benachbarten Zigaretten-Packungen 21.

Die Umhüllung 22 ist so angeordnet, daß eine Seite derselben, nämlich eine Längsseite 28, offen ist. Im Bereich dieser offenen Längsseite 28 der Umhüllung 22 liegen die Bodenwände 27 der Zigaretten-Packungen 21 nebeneinander. Diese sind demnach innerhalb der Umhüllung 22 freiliegend.

Um gleichwohl die Stange 20 ausreichend haltbar zu verschließen, ist im Bereich der offenen Längsseite 28 ein Verschlußstreifen angebracht, nämlich aus einer klebenden, insbesondere selbstklebenden Folie. Diese ist in Gestalt eines Folienstreifens 29 über die offene Längsseite 28 der Umhüllung 22 geführt unter (vollflächiger) Verklebung mit den Bodenwänden 27 der Zigaretten-Packungen 21. Diese sind dadurch miteinander und auch mit der Umhüllung 22 verbunden.

Der Folienstreifen 29 ist in Längsrichtung so bemessen, daß Folienenden 30 mit der Außenseite der Umhüllung 22 verbunden sind, und zwar mit quergerichteten Schmalseiten 31 derselben. Dadurch ist der Folienstreifen 29 dauerhaft mit der Umhüllung 22 verbunden.

Die Breite des Folienstreifens 29 ist bei den vorliegenden Ausführungsbeispielen geringer als die Breite bzw. Höhe der Stange 20 und auch geringer als die Breite bzw. Höhe der neben- oder übereinander angeordneten Zigaretten-Packungen 21.

An der Außenseite des Folienstreifens 29 können im Bereich jeder Zigaretten-Packung 21 Markierungen 32 angebracht werden, insbesondere durch ein bewegbares Stempelorgan, an dem die Stange 20 mit dem Folienstreifen 29 vorbeibewegt wird.

Für die Ingebrauchnahme der Stange 20 ist der Folienstreifen 29 in einzelne Folienstücke 33 auftrennbar, die jeder Zigaretten-Packung 21 zugeordnet sind und an der Bodenwand 27 haften. Zu diesem Zweck ist der Folienstreifen 29 mit Schwächungslinien im Bereich zwischen den Zigaretten-Packungen 21 versehen. Bei dem Ausführungsbeispiel der Fig. 1 bis 4 ist der gemeinsame Folienstreifen 29 mit einer Längsperforierung 34 und Querperforierungen 35 versehen. Die vorgenannten Perforierungen 34 und 35 erstrecken sich jeweils im Bereich von Stoßflächen zwischen benachbarten Zigaretten-Packungen 21.

Bei dem Ausführungsbeispiel gemäß Fig. 6 bis 12 ist die offene Längsseite 28 der Umhüllung 22 durch zwei Einzelstreifen 36, 37 aus (selbst-)klebender Folie verschlossen. Die Einzelstreifen 36, 37 haben hier eine geringere Breite als die Höhe bzw. Breite der Zigaretten-Packungen 21. Zur mittigen Anbringung in bezug auf die Bodenwände 27 verlaufen die Einzelstreifen 36, 37 mit einem Abstand voneinander. Streifenenden 38, 39 sind mit den Schmalseiten 31 der Stange 20 verbunden. Jeweils in der Trennebene zwischen benachbarten Zigaretten-Packungen 21 ist in den Einzelstreifen 36, 37 eine Querperforierung 40 angebracht zur Bildung von Folienstücken 33 an jeder Bodenwand 27 der Zigaretten-Packungen 21.

Die gezeigten Ausführungsbeispiele enthalten eine weitere Besonderheit durch Ausbildung als "Doppelstange". Jede Stange 20 besteht hier aus zwei Teilstangen 41, 42. Diese wiederum sind mit einer gesonderten Teilumhüllung 43, 44 versehen mit jeweils einer offenen Längsseite 28. Die Teilstangen 41, 42 sind lösbar miteinander verbunden. Zu diesem Zweck werden hier die Teilstangen 41 42 aus einem gemeinsamen Zuschnitt (Fig. 5) gebildet, dessen Teilzuschnitte 45, 46 über eine Perforationsfaltlinie 47 abtrennbar miteinander verbunden sind.

Des weiteren sind hier Leimpunkte 48 im Bereich von einander zugekehrten inneren Deckwandungen 49 der Teilumhüllungen 43, 44 angebracht. Die vorgenannten Deckwandungen 49 liegen bei kompletten "Doppelstange" aneinander und sind lösbar (zusätzlich) durch die Leimpunkte 48 miteinander verbunden.

Die über die Perforationsfaltlinie 47 zu einer Einheit miteinander verbundenen Teilzuschnitte 45, 46 weisen Flächenbereiche zur Bildung von Längsseitenwänden 50 und der Schmalseiten 31 auf. Letztere werden durch einander teilweise überdeckende Faltlappen gebildet, nämlich durch innenliegende, trapezförmige Innenlappen 51 im Bereich der inneren Deckwandungen 49, dreieckförmige Innenlappen 52 im Bereich der schmalen Längsseitenwände 50 und rechteckige Auslappen 53 im Bereich von außenliegenden Deckwandungen 54. Durch die Gestaltung der trapezförmigen Innenlappen 52 wird erreicht, daß diese in der Faltstellung (Fig. 7) einander nicht überlappen, sondern in einer Ebene nebeneinanderliegen. Die Innenlappen 51 und 52 werden durch den die volle Schmalseite 31 bildenden Außenlappen 53 überdeckt. Dieser ist mit den Innenlappen 51 und 52 durch Klebung verbunden.

Die so ausgebildete "Doppelstange" kann als Einheit an den Verbraucher abgegeben werden. Sie kann aber auch in die beiden Teilstangen 41, 42 aufgetrennt werden, wie in Fig. 7 bzw. in Fig. 11 und 12 gezeigt. Dabei werden zunächst die beiden Teilstangen 41, 42 auf der Seite des Folienstreifens 29 bzw. der Einzelstreifen 36, 37 voneinander abgehoben, unter Aufhebung einer gegebenenfallls vorhandenen Verklebung. Danach kann die Perforationslinie 47 durch Brechen der Teilstangen 41, 42 um eine zur Perforationslinie 47 gegenüberliegende Kante durchtrennt werden (Fig. 11). Jede Teilstange 41, 42 ist nun eine selbständig handelsfähige Einheit.

## Patentansprüche

1. Verpackung mit einer Umhüllung (22) aus Papier, Karton oder Kunststoffolie für Gebinde aus Zigaretten-Packungen, mit folgenden Merkmalen:
a) die Umhüllung (22) besteht zur Bildung mehrerer Teilstangen (41, 42) aus mehreren, insbesondere, zwei, zumindest lösbar miteinander verbundenen Teilumhüllungen (43,44),
b) jede Teilstange (41, 42) bzw. jede Teilumhüllung (43, 44) ist wenigstens an einer Längsseite (28) offen,
c) die Teilumhüllungen (43, 44) nehmen je eine Anzahl von Zigaretten-Packungen (21) - je eine Packungsreihe (23, 24) - auf, wobei die Bodenwände (27) der Zigaretten-Packungen (21) jeweils der offenen Längsseite (28) zugekehrt sind,
d) die Teilumhüllungen (43, 44) liegen mit Deckwandungen (49) aneinander an,
**gekennzeichnet durch:**
e) zumindest die Zigaretten-Packungen (21) je einer Teilstange (41, 42) sind im Bereich ihrer Bodenwände (27) durch einen gemeinsamen klebenden Folienstreifen (29, 36, 37) miteinander und mit der in diesem Bereich offenen Umhüllung (22) verbunden.

2. Verpackung nach Anspruch 1, dadurch gekennzeichnet, daß die Zigaretten-Packungen (21) jeder Teilstange (41, 42) durch je einen Folienstreifen (36, 37) miteinander und mit der Umhüllung (22) verbunden sind, wobei die einzelnen Folienstreifen (36, 37) eine Breite aufweisen, die vorzugsweise geringfügig kleiner ist als die Breite der einzelnen Bodenwände (27) jeder Teilstange (41, 42).

3. Verpackung nach Anspruch 1, dadurch gekennzeichnet, daß die Zigaretten-Packungen (21) zweier Teilstangen (41, 42) durch einen gemeinsamen Folienstreifen (29) miteinander und mit der Umhüllung (22) verbunden sind, wobei der Folienstreifen (29) insbesondere eine Breite aufweist, die der Breite zweier nebeneinander- bzw. übereinanderliegender Zigaretten-Packungen (21) entspricht, und wobei der Folienstreifen (29) vorzugsweise in der Längsmittelebene teilbar ist, insbesondere durch Längsperforierung (34).

4. Verpackung nach Anspruch 1 sowie einem oder mehreren der weiteren Ansprüche, dadurch gekennzeichnet, daß wobei jeder Zigaretten-Packung (21) zugeordnete Folienstücke (33) des Folienstreifens (29, 36, 37) durch Perforationen, insbesondere Querperforationen (35), begrenzt sind.

5. Verpackung nach Anspruch 1 sowie einem oder mehreren der weiteren Ansprüche, dadurch gekennzeichnet, daß der Folienstreifen (29) bzw. die Einzelstreifen (36, 37) ausschließlich mit Schmalseiten (31) der Umhüllung (22) verbunden ist bzw. sind.

6. Verpackung nach Anspruch 1 sowie einem oder mehreren der weiteren Ansprüche, dadurch gekennzeichnet, daß die Teilumhüllungen (43, 44) der Teilstangen (41, 42) je aus einem gesonderten Zuschnitt bestehen und im Bereich der aneinanderliegenden Deckwandungen (49) lösbar miteinander verbunden sind, insbesondere durch Leimpunkte (48).

7. Verpackung nach Anspruch 1 sowie einem oder mehreren der weiteren Ansprüche, dadurch gekennzeichnet, daß die Teilumhüllungen (43, 44) der Teilstangen (41, 42) aus Teilzuschnitten (45, 46) eines zusammenhängenden, einstückigen Zuschnitts gebildet sind, wobei die Teilzuschnitte unter Bildung der offenen Längsseite (28) längs einer zwischen den Teilumhüllungen (43, 44) verlaufenden Perforationsfaltlinie (47) lösbar miteinander verbunden sind.

## Claims

1. Packaging having a wrapping (22) consisting of paper, cardboard or plastic film for bundles of cigarette packs, with the following features:
a) the wrapping (22) consists, for the formation of a plurality of part sticks (41, 42), of a plurality of, especially two, part wrappings (43, 44) connected at least releasably to one another,
b) each part stick (41, 42) or each part wrapping (43, 44) is open at least on one longitudinal side (28),
c) the part wrappings (43, 44) each receive a number of cigarette packs (21), each a pack row (23, 24), the bottom walls (27) of the cigarette packs (21) each facing the open longitudinal side (28),
d) the part wrappings (43, 44) bear with covering walls (49) against one another,
characterized by:
e) at least the cigarette packs (21) of each part stick (41, 42) are connected, in the region of their bottom walls (27), to one another and to the wrapping (22) open in this region, by means of a common adhesive film strip (29, 36, 37).

2. Packaging according to Claim 1, characterized in that the cigarette packs (21) of each part stick (41, 42) are connected to one another and to the wrapping (22) by means of a respective film strip (36, 37), the individual film strips (36, 37) having a width which is preferably slightly smaller than the width of the individual bottom walls (27) of each part stick (41, 42).

3. Packaging according to Claim 1, characterized in that the cigarette packs (21) of two part sticks (41, 42) are connected to one another and to the wrapping (22) by means of a common film strip (29), the film strip (29) having, in particular, a width which corresponds to the width of two cigarette packs (21) located next to one another or one above the other, and the film strip (29) being divisible preferably in the longitudinal mid-plane, particularly as a result of longitudinal perforation (34).

4. Packaging according to Claim 1 and one or more of the further claims, characterized in that the film pieces (33) of the film strip (29, 36, 37) which are assigned to each cigarette pack (21) are limited by perforations, particularly transverse perforations (35).

5. Packaging according to Claim 1 and one or more of the further claims, characterized in that the film strip (29) or the individual strips (36, 37) is or are connected solely to narrow sides (31) of the wrapping (22).

6. Packaging according to Claim 1 and one or more of the further claims, characterized in that the part wrappings (43, 44) of the part sticks (41, 42) each consist of a separate blank and are connected releasably to one another, particularly by means of glue spots (48), in the region of the covering walls (49) bearing against one another.

7. Packaging according to Claim 1 and one or more of the further claims, characterized in that the part wrappings (43, 44) of the part sticks (41, 42) are formed from part blanks (45, 46) of a continuous one-piece blank, the part blanks being connected releasably to one another, to form the open longitudinal side (28), along a perforation folding line (47) extending between the part wrappings (43, 44).

## Revendications

1. Emballage avec une enveloppe (22) en papier, carton ou feuille en matière plastique pour des lasses composées de paquets de cigarettes présentant les caractéristiques suivantes :
a) l'enveloppe (22) est composée, pour la formation de plusieurs barres partielles (41,42), de plusieurs, en particulier de deux, enveloppes partielles (43,44) reliées entre elles, au moins détachables,
b) chaque barre partielle (41,42), ou chaque enveloppe partielle (43,44), est ouverte, au moins sur une face longitudinale (28),
c) les enveloppes partielles (43,44) contiennent chacune une pluralité de paquets de cigarettes (21) - chacune une rangée d'emballages (23,24) - les parois de fond (27) des paquets de cigarettes (21) étant chacune tournées vers la face longitudinale (28) ouverte,
d) les enveloppes partielles (43,44) appuient l'une sur l'autre part des parois de couvercle (49),
caractérisé par le fait que :
e) au moins les paquets de cigarettes (21) de chaque barre partielle (41,42) sont dans la zone de leurs parois de fond (27), et à l'enveloppe (22) ouverte dans cette zone par une bande en feuille adhésive (29,36,37) commune reliés l'un à l'autre.

2. Emballage selon la revendication 1, caractérisé en ce que les paquets de cigarettes (21) de chaque barre partielle (41,42) sont reliés l'un à l'autre et à l'enveloppe (22) par une bande en feuille (36,37) les bandes en feuille (36,37) respectives présentant une largeur qui est, de préférence, légèrement inférieure à la largeur des parois de fond (27) respectives de chaque barre partielle (41,42).

3. Emballage selon la revendication 1, caractérisé en ce que les paquets de cigarettes (21) de deux barres partielles (41,42) sont reliés l'un à l'autre et à l'enveloppe (22) par une bande en feuille (29) commune, la bande en feuille (29) présentant en particulier une largeur qui correspond à la largeur de deux paquets de cigarettes (21) se trouvant l'un à côté de l'autre ou l'un au-dessus de l'autre, et la bande en feuille (29) pouvant être divisée, de préférence, dans le plan médian longitudinal, en particulier par une perforation longitudinale (34).

4. Emballage selon la revendication 1 ainsi que l'une ou plusieurs des autres revendications, caractérisé en ce que des morceaux de feuille (33), associés à chaque paquet de cigarettes (21), de la bande en feuille (29,36,37), sont délimités par des perforations, en particulier des perforations transversales (35).

5. Emballage selon la revendication 1 ainsi que l'une ou plusieurs des autres revendications, caractérisé, en ce que la bande en feuille (29), ou les bandes respectives (36,37), est ou sont reliées exclusivement aux faces étroites (31) de l'enveloppe (22).

6. Emballage selon la revendication 1 ainsi que l'une ou plusieurs des autres revendications, caractérisé en ce que les enveloppes partielles (43,44) des barres partielles (41,42) sont composées chacune d'une section séparée et sont reliées l'une à l'autre détachables, dans la zone des parois de couvercle (49) placées les unes sur les autres, en particulier par des points de colle (48).

7. Emballage selon la revendication 1 ainsi que l'une ou plusieurs des autres revendications, caractérisé en ce que les enveloppes partielles (43,44) des barres partielles (41,42) sont formées à partir de flans parties (45,46) d'un flan d'un seul tenant, commun, les flans parties étant reliés l'un à l'autre détachables, en formant la face longitudinale (28) ouverte le long d'une ligne de pliage à perforations (47), s'étendant entre les enveloppes partielles (43,44).
